# EUROPÄISCHE PATENTSCHRIFT

(11) **EP 0 915 051 B1**
(45) Veröffentlichungstag und Bekanntmachung des Hinweises auf die Patenterteilung: **03.07.2002**
(21) Anmeldenummer: 98119526.6
(22) Anmeldetag: 15.10.1998
(51) Int. Cl.: B65H 29/66, B07C 1/02

(54) **Verfahren und Einrichtung zur Bildung eines Schuppenstromes überlappter Sendung**
Method and device for forming a stream of overlapping articles
Méthode et dispositif pour former un courant d'articles se chevauchant

(30) Priorität: 10.11.1997 DE 19749610
(43) Veröffentlichungstag der Anmeldung: 12.05.1999
(73) Patentinhaber: SIEMENS AKTIENGESELLSCHAFT, 80333 München (DE)
(72) Erfinder: Märtin, Uwe, 78464 Konstanz (DE); Zimmermann, Armin, 78464 Konstanz (DE); Hofmann, Christoph, 88682 Salem (DE)

(56) Entgegenhaltungen:
- EP-A- 0 565 254
- US-A- 3 814 415
- US-A- 5 224 697
- PATENT ABSTRACTS OF JAPAN vol. 012, no. 432 (M-763), 15. November 1988 & JP 63 165266 A (ISOWA IND CO), 8. Juli 1988

## Beschreibung

Verfahren und Einrichtung zur Bildung eines Schuppenstromes überlappter Sendungen

Die Erfindung betrifft ein Verfahren und eine Einrichtung zur Bildung eines Schuppenstromes überlappter flacher Sendungen, die mit ihren Längsseiten zwischen seitlichen Führungsmitteln zu- und abgeführt werden.

Überlappte Sendungen sind z.B. vorteilhaft beim platzsparenden Transport der Sendungen in Sortiermaschinen oder sicheren Einstapeln in Stapelfächer, bei dem ein Auflaufen der Folgesendung auf die Hinterkante der vorauslaufenden Sendung vermieden werden soll.

Es wurde eine Lösung bekannt (DE 37 23 259 C2), bei der zur Vermeidung eines Sendungsstaus beim Einstapeln neben der Hauptförderstrecke eine Nebenförderstrecke mit Weichen vorgesehen ist. In dieser Anordnung erfolgt das Überlappen von zwei aufeinanderfolgenden Sendungen. Dabei sind zwei Varianten möglich:
1. Eine zweite Sendung nimmt gegenüber einer ersten Sendung einen kürzeren Weg, wodurch in Abhängigkeit der Sendungslänge und der Lücke eine unterschiedlich große Überlappung der Sendungen an einer Zusammenführung zu erzielen ist.
2. Eine zweite Sendung wird gegenüber einer ersten Sendung mit einer größeren Geschwindigkeit transportiert. Ist die Geschwindigkeit steuerbar, kann an einer Zusammenführung eine konstante Überlappung erzielt werden.

Hiermit kann kein kontinuierlicher Schuppenstrom erzeugt werden. Ein weiterer Nachteil ist der relativ hohe Aufwand. In dem Gangfolgesortierer SLS für Briefe der Fa. Elsag Bailey, Genua wird ein kontinuierlicher oder diskontinuierlicher Sendungsstrom von Einzelsendungen von einem zweiten Fördersystem übernommen. Dieses arbeitet im Start-Stop-Betrieb mit konstanten Schritten. Dabei wird die folgende Sendung auf die vorauslaufende so abgelegt, daß die Vorderkante der Sendungen immer an der gleichen Position gebremst wird und anschließend die entstandene Schuppe um einen konstanten Weg weitertransportiert wird. Der entstandene Schuppenstrom weist also einen konstanten Abstand der Sendungsvorderkanten auf.

Um beim Überlappen ein Auffahren auf die Hinterkanten der vorauslaufenden Sendungen zu verhindern, müssen die Sendungen in einem spitzen Winkel auf das zweite Fördersystem treffen, wobei die Sendungshinterkanten das dabei entstehende Einschußdreieck rechtzeitig freigeben müssen.

Da Sendungen unterschiedlichen Formats verarbeitet werden sollen, muß ausgerichtet auf die langen Sendungen mit ihren großen freien Flächen eine entsprechend große Lücke vorhanden sein, da die Hinterkanten der langen Sendungen durch deren Massenträgheit und Eigensteifigkeit nur relativ langsam das Einschußdreieck freimachen, was einen geringen Durchsatz zur Folge hat, oder es muß eine entsprechende, aufwendige Hilfsvorrichtung zur schnellen Freigabe des Einschußdreiecks durch die Hinterkanten, wie z.B. Stapelspindel (DE-OS 33 17 865) oder Beidruckrolle (DE-OS 37 00 827) eingesetzt werden.

Der in den unabhängigen Ansprüchen 1 und 3 angegebenen Erfindung liegt das Problem zugrunde, ein Verfahren und eine Einrichtung zur Bildung eines Schuppenstromes überlappter Sendungen aus einem Strom vereinzelter flacher elastischer Sendungen zu schaffen, die mit geringem apparativen Aufwand einen hohen Durchsatz ermöglichen.

Der Vorteil der erfindungsgemäßen Lösung besteht darin, daß unabhängig von der Sendungslänge die Überlappungslänge durch die Wahl der Hinterkanten als Bezugswert für die Steuerung stets gleich ist.

Der freie hintere Abschnitt der vorauslaufenden Sendung wird so kurz gewählt, daß die Bildung des Einschußdreiecks infolge der Sendungselastizität möglichst schnell geschieht, aber dabei das Auflaufen auf die Hinterkanten der vorauslaufenden Sendungen vermieden wird.

In der vorteilhaften Ausführung gemäß Anspruch 2 wird die vorauslaufende Sendung mit dem Schuppenstrom kurz vor Auftreffen der folgenden Sendung in Bewegung gesetzt, so daß im Auftreffzeitpunkt die Sendungen gleiche Geschwindigkeit aufweisen. Dadurch werden Stauchungen der Sendungen vermieden. Die in Anspruch 3 angegebene Einrichtung weist unter Verwendung von Führungsbändern einen betriebssicheren und kostensparenden Aufbau auf.

Gemäß Anspruch 4 ist es vorteilhaft, zur Vermeidung von Einbauschwierigkeiten eine Lichtschranke zur Ermittlung des Stop- und Startsignals für die angetriebene Umlenkrolle innerhalb der Führungsmittel zum Zuführen anzuordnen.

Anschließend wird die Erfindung in einem Ausführungsbeispiel anhand der Zeichnungen näher erläutert. Dabei zeigen:
- FIG 1: eine Seitenansicht einer Einrichtung zur Bildung eines Schuppenstromes für ein Stapelfach,
- FIG 2: eine Seitenansicht der Einrichtung mit dem Antriebsbereich zum Zeitpunkt des Abstoppens,
- FIG 3: eine Seitenansicht der Einrichtung mit dem Antriebsbe reich zum Zeitpunkt des Einfahrens der nachfolgenden Sendung.

Ein Führungsbandsystem als Zuführmittel 3, bestehend aus über Umlenkrollen geführten elastischen Führungsbändern, führt die einzelnen nachfolgenden Sendungen 2 der Einrichtung zu.

Diese besteht aus einem ersten Führungsband 4, das die überlappten Sendungen bis zu einem Anschlag 6 transportiert. Dieses Führungsband 4 wird an der der Stapelstelle abgewandten Seite über eine Umlenkrolle 5 im Start-Stop-Betrieb angetrieben. An der Umlenkrolle 5 befindet sich ein zweites, über zwei Umlenkrollen geführtes endloses Führungsband 7, das ebenfalls zur Stapelstelle gerichtet ist.

Dieses zweite Führungsband ragt über das erste Führungsband entgegen der Einstapelbewegung zur Stützung des hinteren Teils der vorauslaufenden Sendung hinaus.

Die Sendungshinterkante wird jeweils durch eine Lichtschranke Li detektiert und bei Erreichen der Position 1 wird die Sendung unabhängig von der Sendungslänge gestoppt. In der Position 1 hat die Hinterkante vom Auftreffpunkt der Folgesendung den Abstand der festgelegten Überlappung. Das Stop-Signal wird aus dem Lichtschrankensignal der Hinterkante, das StartSignal aus dem Lichtschrankensignal der Vorderkante unter Berücksichtigung der Transportgeschwindigkeit und der Entfernung der Lichtschranke Li abgeleitet. Die Umlenkrolle 5 wird also im Stop-Start-Betrieb angetrieben, wodurch das erste Band 4 im Stop-Start-Betrieb arbeitet.

Geklemmt ist die letzte Sendung 1 des Schuppenstroms im Klemmbereich um den Punkt K, wodurch die freie Länge s der Sendung 1, die aus dem ersten Führungsband 4 ragt, unabhängig von der Sendungslänge ist. Wird das erste Führungsband 4 über die Umlenkrolle 5 in dem Moment des Auftreffens der folgenden Sendung 2 gestartet, so entspricht die freie Länge s der konstanten Überlappungslänge c. Dabei können die Sendungen 1, 2 aber gestaucht werden. Um dies zu vermeiden, wird das Führungsband 4 kurz vor Auftreffen der folgenden Sendung 2 gestartet, so daß im Moment des Auftreffens beide Sendungen 1, 2 annähernd gleiche Geschwindigkeit besitzen. Damit im Auftreffzeitpunkt der Abstand Auftreffpunkt-Hinterkante der Überlappungslänge c entspricht, muß die freie Länge s bei ruhender Sendung 1 im notwendigen Maße größer sein.

Die Eigensteifigkeit der Sendungen, auch von sehr labilen Sendungen, genügt, daß nach Verlassen der Hinterkante der Sendung 1 des Zuführmittels 3 diese in kürzester Zeit von Position 1 in Position 2 schnappt, bei der sie am Führungsband 7 anliegt, wodurch das Einschußdreieck sehr schnell frei wird für die Folgesendung 2.

Hat die Vorderkante der Folgesendung 2 die Position 3 erreicht, wird das erste Führungsband 4 wie beschrieben gestartet, so daß es Nenngeschwindigkeit hat, wenn die Folgesendung 2 vom Führungsband 4 übernommen wird.

Der Winkel α und die freie Länge s definieren ein rechtwinkliges Dreieck (Einschußdreieck), dessen Kathete d ein Mindestmaß nicht unterschreiten darf, um ein Auftreffen der Folgesendung 2 auf die vorauslaufende Sendung 1 auch bei umgeknickten Ecken, etc. zu vermeiden. Das Einschußdreieck muß zu dem Zeitpunkt gebildet sein, wenn die Folgesendung 2 beginnt, sich entlang der Hypotenuse zu bewegen, d.h. die Hinterkante der vorauslaufenden Sendung 1 muß sich in Position 2 befinden (nicht innerhalb des Einschußdreieckes).

Die vorauslaufende Sendung 1 und die Folgesendung 2 werden zwischen den Führungsbändern 4 und 7 mit einer konstanten Überlappung c bis zum Stop des Führungsbandes 4, ausgelöst durch die Hinterkante der Folgesendung 2, weitertransportiert.

So entsteht ein Sendungsstrom mit konstanter Überlappung c, der schrittweise gegen den Anschlag 6 fährt, wodurch die Sendungen zum Stapel übereinandergleiten. Die Geometrie muß so gewählt sein, daß auch die kürzeste Sendung immer geklemmt bleibt und sich die Überlappung nicht auflösen kann.

Durch den Stop-Start-Betrieb des Führungsbandes 4 und damit auch des nichtangetriebenen zweiten Führungsbandes 7 ist die Verweildauer der stehenden Sendung an laufenden Elementen sehr klein, so daß es zu keinen Beschädigungen kommen kann.

## Patentansprüche

1. Verfahren zur Bildung eines Schuppenstromes überlappter flacher Sendungen aus einem Strom vereinzelter flacher und elastischer Sendungen (2), die mit ihren Längsseiten zwischen seitlichen Führungsmitteln zu- und abgeführt werden, wobei die jeweils vorderste der vereinzelten Sendungen (2) seitlich auf die jeweils letzte Sendung des Schuppenstromes unter einem spitzen Winkel α zum Sendungsteil hinter dem Auftreffpunkt trifft und mit dieser dann geklemmt wird, **dadurch gekennzeichnet, daß** die jeweils vorauslaufende Sendung (1) höchstens solange unbewegt mit festgelegtem Abstand s zwischen Sendungshinterkante und hinterem Ende des Klemmbereiches der folgenden Sendung bleibt, bis die zugeführte folgende Sendung (2) auf die vorauslaufende Sendung (1) trifft, wobei die folgende Sendung (2) erst den Bereich der Hinterkante der vorauslaufenden unbewegten Sendung (1) erreicht, wenn der ab dem Auftreffpunkt freie hintere Teil dieser unbewegten Sendung (1) von der Zuführrichtung in die Abführrichtung des Schuppenstromes umgeschwenkt ist, und daß dann diese beiden Sendungen sowie alle vorigen Sendungen gemeinsam solange geführt weitertransportiert werden, bis die Hinterkante der nunmehr letzten vorauslaufenden Sendung (2) den festgelegten Abstand zum hinteren Ende des Klemmbereiches erreicht hat und wobei der Winkel α und der Abstand s zwischen dem hinteren Ende des Klemmbereiches und der Hinterkante der letzten vorauslaufenden Sendung (1) so festgelegt ist, daß die Folgesendungen (2) nicht auf die Hinterkanten auch bei umgebogenen Ecken der letzten vorauslaufenden Sendungen (1) treffen, wobei die Folgesendung (2) frühestens dann den Bereich der Hinterkante der letzten vorauslaufenden und gestoppten Sendung (1) erreicht, wenn sich deren ungeklemmter Teil ans zweite Führungsband (7) angelegt hat siche Folgeseits.

2. Verfahren nach Anspruch 1, **dadurch gekennzeichnet, daß** die vorauslaufende Sendung (1) sowie alle vorherigen Sendungen kurz vor Auftreffen der folgenden Sendung (2) so in Bewegung gesetzt werden, daß beide Sendungen (1, 2) beim Auftreffen gleiche Transportgeschwindigkeit aufweisen.

3. Einrichtung zur Bildung eines Schuppenstromes überlappter flacher Sendungen aus einem Strom vereinzelter flacher und elastischer Sendungen, die mit ihren Längsseiten zwischen seitlichen Führungsmitteln zu- und abgeführt werden, wobei die jeweils vorderste der vereinzelten Sendungen seitlich auf die jeweils letzte Sendung des Schuppenstromes unter einem spitzen Winkel α zum Sendungsteil hinter dem Auftreffpunkt trifft und mit dieser dann geklemmt wird, **dadurch gekennzeichnet, daß**
- ein erstes elastisches, zwischen Rollen laufendes Führungsband (4) mit seiner Führungsfläche zur Führung der Sendungen vorhanden ist, wobei die in Transportrichtung hintere Umlenkrolle (5) im Start-Stop-Betrieb angetrieben ist,
- ein zweites, zwischen Umlenkrollen laufendes elastisches Führungsband (7) vorgesehen ist, welches mit einem Teil seiner Führungsfläche gegen die Führungsfläche des ersten Führungsbandes (4) ab der Umlenkung mit der angetriebenen Umlenkrolle (5) drückt, so daß zwischen beiden Führungsbändern (4, 7) eingeklemmt die Sendungen abtransportiert werden, wobei der hintere, das erste Führungsband nicht berührende Teil der Führungsfläche mindestens so lang ist, daß der hintere Teil der letzten vorauslaufenden Sendung gestützt wird,
- die auf Lücke vereinzelten Sendungen (2) unter einem Winkel α zum Sendungsteil der jeweiligen letzten vorauslaufenden Sendungen hinter dem Auftreffpunkt mittels der Zuführmittel (3) zum hinteren Ende des Klemmbereiches der letzten vorauslaufenden Sendung (1) transportiert werden, wobei die Sendungen zwischen dem hinteren Ende des Klemmbereiches und den Zuführmitteln (3) über eine Länge, die kürzer als die kürzeste Sendung und mindestens so lang wie die größte Überlappungslänge c ist, ungeführt sind,
- die angetriebene Umlenkrolle (5) so angesteuert ist, daß die vorauslaufenden Sendungen (1) in Transportrichtung bewegt werden und die angetriebene Umlenkrolle (5) jeweils gestoppt wird, sobald ein festgelegter Abstand s zwischen dem hinteren Ende des Klemmbereiches und der Hinterkante der zwischen den Führungsbändern (4) und (7) transportierten letzten Sendung (1) erreicht ist,
- der Winkel α und der Abstand s zwischen dem hinteren Ende des Klemmbereiches und der Hinterkante der letzten vorauslaufenden Sendung (1) so festgelegt ist, daß die Folgesendungen (2) nicht auf die Hinterkanten auch bei umgebogenen Ecken der letzten vorauslaufenden Sendungen (1) treffen, wobei die Folgesendung (2) frühestens dann den Bereich der Hinterkante der letzten vorauslaufenden und gestoppten Sendung (1) erreicht, wenn sich deren ungeklemmter Teil ans zweite Führungsband (7) angelegt hat.

4. Einrichtung nach Anspruch 3, **dadurch gekennzeichnet, daß** eine Lichtschranke (Li) innerhalb der Zuführmittel (3) angeordnet ist und aus ihrem Abstand zum Auftreffpunkt, der Zuführgeschwindigkeit und dem Zeitpunkt des Meßsignals der Lichtschranke (Li) bei Passieren der Hinterkante der Zeitpunkt des Stopsignals für die angetriebene Umlenkrolle (5) bei Erreichen des festgelegten Abstandes zwischen Auftreffpunkt und Hinterkante der Sendung ermittelt wird und aus dem Zeitpunkt des Meßsignals bei Passieren der Vorderkante der Zeitpunkt des Startsignals für die angetriebene Umlenkrolle (5) ermittelt wird.

## Claims

1. Method of forming an imbricated stream of overlapping flat items of mail from a stream of separated flat and elastic items of mail (2) which are fed and guided away with their longitudinal sides between lateral guide means, the respectively foremost item of the separated items of mail (2) coming into contact laterally with the respectively last item of mail of the imbricated stream, at an acute angle α to that part of the item of mail downstream of the point of contact, and then being clamped therewith, **characterized in that** the respectively preceding item of mail (1) remains stationary, with a defined distance s between the trailing edge of the item of mail and rear end of the clamping region of the following item of mail, at most until the following item of mail (2) fed comes into contact with the preceding item of mail (1), the following item of mail (2) only reaching the region of the trailing edge of the preceding stationary item of mail (1) when the trailing part of said stationary item of mail (1), this trailing part being free from the point of contact, is pivoted round from the feed direction into the removal direction of the imbricated stream, and **in that** these two items of mail and all the previous items of mail are then together transported further in a guided manner until the trailing edge of the now last preceding item of mail
(1) has reached the defined distance from the rear end of the clamping region, and the angle α and the distance s between the rear end of the clamping region and the trailing edge of the last preceding item of mail (1) being defined such that the following items of mail (2) cannot come into contact with the trailing edges even with the corners of the last preceding items of mail (1) turned over, the following item of mail (2) reaching the region of the trailing edge of the last preceding and stopped item of mail (1) at the earliest when the non-clamped part of said item of mail has positioned itself against the second guide belt (7).

2. Method according to Claim 1, **characterized in that** the preceding item of mail (1) and all the previous items of mail are set in motion just before the following item of mail (2) comes into contact, such that the two items of mail (1, 2) are at the same transporting speed at the moment of contact.

3. Arrangement for forming an imbricated stream of overlapping flat items of mail from a stream of separated flat and elastic items of mail which are fed and guided away with their longitudinal sides between lateral guide means, the respectively foremost item of the separated items of mail coming into contact laterally with the respectively last item of mail of the imbricated stream, at an acute angle α to that part of the item of mail downstream of the point of contact, and then being clamped therewith, **characterized in that**
- a first elastic guide belt (4) which runs between rollers and has its guide surface for guiding items of mail is provided, the rear deflecting roller (5), as seen in the transporting direction, being driven in start-stop operation,
- a second elastic guide belt (7) which runs between deflecting rollers is provided, this guide belt pushing, by way of part of its guide surface, against the guide surface of the first guide belt (4) following the deflection by way of the driven deflecting roller (5), with the result that the items of mail are transported away in a state in which they are clamped in between the two guide belts (4, 7), the rear part of the guide surface, which is not in contact with the first guide belt, being at least long enough to support the trailing part of the last preceding item of mail,
- the spaced-apart items of mail (2) are transported, by the feed means (3), to the rear end of the clamping region of the last preceding item of mail (1) at an angle α to that part of the respective last preceding items of mail which is located downstream of the point of contact, the items of mail between the rear end of the clamping region and the feed means (3) having no guidance over a length which is shorter than the shortest item of mail and is at least as long as the largest overlapping length c,
- the driven deflecting roller (5) is activated such that the preceding items of mail (1) are moved in the transporting direction and the driven deflecting roller (5) is stopped in each case as soon as a defined distance s has been reached between the rear end of the clamping region and the trailing edge of the last item of mail (1) transported between the guide belts (4) and (7),
- the angle α and the distance s between the rear end of the clamping region and the trailing edge of the last preceding item of mail (1) are defined such that the following items of mail (2) cannot come into contact with the trailing edges even with the corners of the last preceding items of mail (1) turned over, the following item of mail (2) reaching the region of the trailing edge of the last preceding and stopped item of mail (1) at the earliest when the non-clamped part of said item of mail has positioned itself against the second guide belt (7).

4. Arrangement according to Claim 3, **characterized in that** a light barrier (Li) is arranged within the feed means (3), and the distance of said light barrier from the point of contact, the feed speed and the point in time for the measuring signal for the light barrier (Li) as the trailing edge passes are used to determine the point in time for the stop signal for the driven deflecting roller (5) as the defined distance between the point of contact and trailing edge of the item of mail is reached, and the point in time for the measuring signal as the leading edge passes is used to determine the point in time for the starting signal for the driven deflecting roller (5).

## Revendications

1. Procédé pour former un flux à recouvrement d'envois plats à partir d'un flux d'envois séparés (2), plats et élastiques, qui sont amenés et emmenés en ayant leurs faces longitudinales entre des moyens de guidage latéraux, dans lequel le premier des envois séparés (2) rencontre à chaque fois latéralement le dernier envoi du flux à recouvrement suivant un angle aigu α par rapport à la partie de l'envoi en arrière du point de rencontre et est ensuite serré avec celui-ci, **caractérisé en ce que** l'envoi précédent (1) reste à chaque fois immobile à une distance déterminée s entre le bord arrière de l'envoi et l'extrémité arrière de la région de serrage de l'envoi suivant au maximum jusqu'à ce que l'envoi suivant (2) amené rencontre l'envoi précédent, l'envoi suivant (2) ne parvenant à la région du bord arrière de l'envoi précédent (1) immobile que lorsque la partie arrière libre, en partant du point de rencontre, de cet envoi (1) immobile est pivoté de la direction d'amenée dans la direction d'emmenée du flux à recouvrement, et **en ce que** ces deux envois ainsi que tous les envois précédents sont ensuite transportés en commun jusqu'à ce que le bord arrière du désormais dernier envoi précédent (2) se trouve à la distance déterminée par rapport à l'extrémité arrière de la région de serrage, l'angle α et la distance s entre l'extrémité arrière de la région de serrage et le bord arrière du dernier envoi précédent (1) étant déterminés de telle sorte que les envois suivants (2) ne rencontrent pas les bords arrières même lorsque les derniers envois précédents (1) présentent des coins repliés, l'envoi suivant (2) parvenant alors dans la région du bord arrière du dernier envoi précédent (1) arrêté au plus tôt lorsque sa partie non serrée s'est placé contre la seconde bande de guidage (7).

2. Procédé selon la revendication 1, **caractérisé en ce que** l'envoi précédent (1) ainsi que tous les envois antérieurs sont mis en mouvement peu avant de rencontrer l'envoi suivant (2) de sorte que les deux envois (1, 2) ont la même vitesse au moment de la rencontre.

3. Dispositif pour former un flux à recouvrement d'envois plats à partir d'un flux d'envois séparés, plats et élastiques qui sont amenés et emmenés en ayant leurs faces longitudinales entre des moyens de guidage latéraux, dans lequel le premier des envois séparés rencontre à chaque fois latéralement le dernier envoi du flux à recouvrement suivant un angle aigu α par rapport à la partie de l'envoi en arrière du point de rencontre et est ensuite serré avec celui-ci, **caractérisé en ce que**
- il existe une première bande de guidage (4) élastique, circulant entre des rouleaux, dont la face de guidage est destinée à guider les envois, le rouleau de renvoi (5) arrière par référence au sens de transport étant entraîné suivant le mode de fonctionnement marche/arrêt,
- il est prévu une seconde bande de guidage (7) élastique, circulant entre des rouleaux de renvoi, dont une partie de sa face de guidage presse contre la face de guidage de la première bande de guidage (4) à partir du renvoi par le rouleau de renvoi mené (5) de sorte que les envois sont transportés en étant serrés entre les deux bandes de guidage (4, 7), la partie arrière, ne touchant pas la première bande de guidage, de la face de guidage ayant au moins une longueur qui permet le soutien de la partie arrière du dernier envoi précédent,
- les envois (2), séparés par un intervalle, sont transportés à l'aide des moyens d'amenée (3) suivant un angle α par rapport à la partie des derniers envois précédents respectifs en arrière du point de rencontre en direction de l'extrémité arrière de la région de serrage du dernier envoi précédent (1), les envois étant déplacés entre l'extrémité arrière de la région de serrage et les moyens d'amenée (3) d'une longueur qui est inférieure à l'envoi le plus court et au moins égale à la longueur de recouvrement la plus grande c,
- le rouleau de renvoi mené (5) est commandé de telle sorte que les envois précédents (1) sont déplacés dans le sens de transport et le rouleau de renvoi mené (5) est arrêté à chaque fois dès qu'une distance déterminée s entre l'extrémité arrière de la région de serrage et le bord arrière du dernier envoi (1) transporté entre les bandes de guidage (4) et (7) est atteinte,
- l'angle α et la distance s entre l'extrémité arrière de la région de serrage et le bord arrière du dernier envoi précédent (1) sont déterminés de telle sorte que les envois suivants (2) ne rencontrent pas les bords arrières même lorsque les derniers envois précédents (1) présentent des coins repliés, l'envoi suivant (2) parvenant alors dans la région du bord arrière du dernier envoi précédent (1) arrêté au plus tôt lorsque sa partie non serrée s'est placé contre la seconde bande de guidage (7).

4. Dispositif selon la revendication 3, **caractérisé en ce qu'**une barrière photoélectrique (Li) est agencée à l'intérieur des moyens d'amenée (3) et l'instant du signal d'arrêt pour le rouleau de renvoi mené (5), lorsque la distance déterminée entre le point de rencontre et le bord arrière de l'envoi est atteinte, est déterminé à partir de la distance de la barrière photoélectrique au point de rencontre, de la vitesse d'amenée et de l'instant du signal de mesure de la barrière photoélectrique (Li) lors du passage du bord arrière et l'instant du signal de départ pour le rouleau de renvoi mené (5) est déterminé à partir de l'instant du signal de mesure lors du passage du bord avant.
